# FASCICULE DE BREVET EUROPEEN

(11) **EP 0 296 899 B1**
(45) Date de publication et mention de la délivrance du brevet: **31.03.1993**
(21) Numéro de dépôt: 88401201.4
(22) Date de dépôt: 18.05.1988
(51) Int. Cl.: F02B 13/00, F02B 25/04

(54) **Disposition dans une chambre de combustion d'un moteur deux temps, du système d'alimentation en carburant relativement à la lumière d'échappement**
Anlage eines Brennstoffzufuhrsystems in einer Zweitaktmotorbrennkammer hinsichtlich der Auslassöffnung
Arrangement of a fuel feed system in a combustion chamber of a two-stroke engine in relation to the exhaust port

(30) Priorité: 19.05.1987 FR 8707023
(43) Date de publication de la demande: 28.12.1988
(73) Titulaire: INSTITUT FRANCAIS DU PETROLE, 92502 Rueil-Malmaison (FR); AUTOMOBILES PEUGEOT, 75116 Paris (FR); AUTOMOBILES CITROEN, 92200 Neuilly-sur-Seine (FR)
(72) Inventeur: Duret, Pierre, F-75009 Paris (FR)

(56) Documents cités:
- EP-A- 0 064 223
- EP-A- 0 189 715
- FR-A- 2 496 757

## Description

La présente invention concerne un agencement des différents organes à l'intérieur d'une chambre de combustion d'un moteur deux temps à combustion interne du type connu de "AUTOMOTIVE ENGINEERING", Vol. 94, N^{o} 8, août 1986, pages 74-79, Warrendale, PA, US, "pneumatic fuel injection spurs two-stroke revival".

Plus particulièrement, l'invention concerne les chambres à combustion de moteur deux temps comportant des lumières d'admission et d'échappement et un système d'alimentation différée en carburant, placé au niveau de la culasse.

L'étude de la combustion du moteur deux temps a révélé l'importance des conditions d'initiation de la combustion pour l'obtention d'une combustion correcte et complète du carburant introduit.

Cette initiation de la combustion dépend essentiellement de l'aérodynamique interne et des conditions régnant au voisinage du point d'allumage, notamment en ce qui concerne la richesse du mélange au voisinage de ce point.

La combustion complète du carburant introduit dépend notamment de la quantité de carburant introduit restant dans la chambre pour la combustion.

En effet, dans les moteurs où le carburant est introduit avant que l'orifice d'échappement soit obturé, une certaine partie du carburant peut se retrouver à l'échappement sans avoir brûlé dans la chambre de combustion.

Il en résulte une consommation et une pollution importante du moteur.

Cet ennui est particulièrement accru dans les moteurs admettant de l'air carburé pour le balayage des gaz brûlés.

Aussi, l'utilisation d'une admission d'air frais non carburé assurant le balayage des gaz brûlés, combinée à un système d'alimentation différée en carburant déclenché une fois l'air frais introduit dans la chambre, serait en mesure d'empêcher l'échappement de carburant imbrûlé, s'il n'était pas indispensable pour la combustion (notamment en ce qui concerne l'homogénéisation du mélange de carburant dans l'air frais) d'introduire le carburant avant que l'échappement ne soit obturé, avec le risque qu'une partie du carburant s'échappe.

Le système d'alimentation différée en carburant peut comprendre, soit un injecteur débouchant directement ou indirectement dans la chambre de combustion et commandé par exemple électroniquement ou par came en fonction de la rotation du vilebrequin, soit encore un injecteur pneumatique, tel que décrit dans le brevet FR-A-2.575.521.

Dans un moteur deux temps comportant un injecteur pneumatique placé dans la culasse, les positions respectives de l'injecteur pneumatique et du point d'allumage dans la chambre de combustion représentent des paramètres importants de l'aérodynamique interne et donc des conditions d'initiation de la combustion.

Principalement dans le but de réduire les imbrûlés et d'améliorer les conditions d'initiation de la combustion, donc de la combustion, la présente invention propose différents agencement de la chambre de combustion.

Les agencements élaborés selon l'invention ont pu être étudiés théoriquement et expérimentalement, notamment au moyen d'une simulation numérique et d'essais sur moteurs.

Pour les moteurs deux temps équipés d'un injecteur pneumatique de carburant dans la culasse, les agencements imaginés et retenus pour leur intérêt se caractérisent en ce que le point d'allumage est placé du côté de l'échappement, ou encore que l'injecteur pneumatique est placé du côté opposé à l'échappement, ou aussi que l'injecteur pneumatique de carburant est installé du côté des lumières d'admission arrière, telles des lumières de transfert arrière.

Heureusement, pour la fabrication des moteurs, ces conditions d'agencement sont compatibles avec une architecture simple du moteur.

Ainsi, la présente invention concerne un moteur à deux temps à combustion interne ayant au moins une chambre de combustion équipée d'un système d'alimentation différée en carburant débouchant dans une culasse qui recouvre un cylindre coopérant avec un piston, la culasse, le cylindre et le piston délimitant ladite chambre de combustion, la paroi du cylindre comportant au moins une lumière d'échappement située au voisinage d'un premier point de référence par lequel passe un premier plan axial du cylindre ou plan d'échappement et au moins une lumière d'admission située au voisinage d'un deuxième point de référence, ou point de référence de l'admission, l'une au moins desdites lumières d'admission étant reliée à un conduit, dont l'axe fait un angle (α) inférieur à 90°, avec l'axe (P) du cylindre, ledit conduit permettant de diriger les gaz d'admission vers la culasse, ce qui contribue à former une boucle de balayage, le plan perpendiculaire au plan d'échappement et contenant l'axe (P) du cylindre délimitant deux zones d'aménagement du cylindre dont la première complémentaire de la deuxième contient le point de référence de la lumière d'échappement, le système d'alimentation étant un système d'injection pneumatique situé dans ladite deuxième zone d'aménagement, et produisant un jet de gaz carburé, le moteur se caractérisant en ce que ledit système d'injection pneumatique comporte une soupape et un déflecteur adapté à modifier la forme dudit jet, et commence à injecter le mélange carburé en fin de balayage, lorsque le piston est en phase montante et avant la fermeture de la lumière d'échappement, une fois l'air frais déjà introduit dans ledite chambre de combustion afin de favoriser l'intéraction de la boucle de balayage avec le jet formé par ledit système d'injection.

La culasse pourra comporter une bougie d'allumage et en ce que ladite bougie est située dans ladite première zone d'aménagement.

Le point de référence de l'admission pourra être situé dans ladite deuxième zone.

Le système d'injection pneumatique pourra être adapté à produire un jet convergent (Fig. 6) dans ladite deuxième zone d'aménagement et sensiblement orienté vers ledit point de référence de l'admission.

Le système d'injection pneumatique pourra être adapté à produire un jet divergent qui traverse ladite deuxième zone d'aménagement et est orienté vers le point de référence de l'admission et qui est dirigé vers ladite première zone d'aménagement au voisinage de la culasse.

La soupape pourra être commandée par un système électromagnétique tel un solénoïde.

La soupape pourra être commandée automatiquement par la pression amont et aval des gaz et éventuellement équipée d'un moyen de rappel.

La soupape pourra être commandée mécaniquement à partir d'une chaine cinématique reliée au vilebrequin.

Le système d'injection pourra être adapté à produire un jet divergent dans ledit plan perpendiculaire.

Le système d'injection pourra être adapté à produire un jet orienté sensiblement à contre-courant de la ou des boucle(s) de balayage de gaz.

La lumière d'admission pourra être une lumière de transfert connecté à un carter-pompe.

L'invention pourra être bien comprise et tous ses avantages apparaîtront bien clairement à la lecture de la description qui suit, illustrée par les figures annexées dans lesquelles :
- la figure 1 schématise en coupe l'agencement d'un moteur selon l'art antérieur,
- la figure 2 illustre schématiquement en coupe un mode d'agencement d'un moteur selon l'invention,
- les figures 3A à 3F montrent, au cours du déplacement du piston, les isoconcentrations de combustible obtenues par une simulation numérique pour l'agencement d'un moteur selon l'art antérieur illustré par la figure 1,
- les figures 4A à 4F représentent, au cours du déplacement du piston, les isoconcentrations de combustible obtenues par une simulation numérique pour le mode d'agencement d'un moteur selon l'invention illustré par la figure 2,
- la figure 5 schématise en coupe un deuxième mode d'agencement d'un moteur selon l'invention utilisant un déflecteur divergent,
- la figure 6 schématise en coupe un troisième mode d'agencement d'un moteur selon l'invention utilisant un déflecteur convergent,
- la figure 7 illustre schématiquement en coupe par un plan perpendiculaire au plan de coupe des figures 1, 2, 5 et 6, un mode d'agencement d'un moteur selon l'invention utilisant un déflecteur divergent dans ce plan perpendiculaire,
- la figure 8 montre un système d'alimentation comportant une soupape commandée automatiquement par les différences de pression régnant de part et d'autre de sa partie évasée,
- la figure 9 illustre un système d'alimentation comportant une soupape commandée électromagnétiquement par un solénoïde.

Sur la figure 1 qui représente schématiquement l'agencement d'un moteur selon l'art antérieur, la référence 1 désigne la culasse fermant la partie supérieure du cylindre 2 à l'intérieur duquel se déplace un piston 3 relié par une bielle 6 à un vilebrequin 7.

La chambre de combustion porte la référence 4 et le carter inférieur la référence 5.

La culasse 1 comporte une bougie 9 créant un point d'allumage par un arc électrique et, un système 8 d'alimentation différée en carburant qui peut être un système d'injection pneumatique.

La tubulure d'échappement communique avec le cylindre 2 par une lumière 10.

La tubulure d'admission communique avec le cylindre 2 par une lumière arrière 11 et par une ou plusieurs lumières latérales 12. Toutes ces lumières peuvent comporter un ou plusieurs orifices.

Le cylindre 2 comme le piston 3 y coulissant, sont supposés de révolution autour d'un axe P, comme dans la pratique. On ne sortira pas du cadre de l'invention en utilisant des formes de cylindres et piston sensiblement différentes de celles de révolution.

Si l'on considère que la lumière d'échappement 10 est située autour d'un premier point de référence 10a, et que le plan d'échappement contient ce point et l'axe du cylindre, le plan perpendiculaire au plan d'échappement et passant par l'axe du cylindre délimite dans la chambre de combustion deux zones d'aménagement distinctes dont la première 4a complémentaire de la deuxième 4b contient le point de référence 10a de la lumière d'échappement.

Selon l'art antérieur (Fig. 1) le système 8 d'alimentation en carburant est situé dans la première zone 4a d'aménagement, c'est-à-dire du même côté que le point de référence 10a de la lumière d'échappement 10 par rapport au plan perpendiculaire.

De même, le deuxième point de référence 11a, ou point de référence de l'admission, autour duquel les lumières d'admission arrière 11 et latérales 12 sont situées, est situé dans la deuxième zone d'aménagement 4b avec la bougie 9, alors que le système d'alimentation 8 est situé dans la première zone d'aménagement 4a.

Selon l'invention (Fig. 2), le point 11a de référence de l'admission comme le système d'alimentation 8 en carburant est situé dans la deuxième zone d'aménagement, c'est-à-dire du côté opposé au point de référence 10a de la lumière d'échappement, par rapport au plan perpendiculaire dont la ligne P est la trace frontale sur le plan de la figure. Enfin, la bougie 9 est située dans la première zone d'aménagement 4a.

Le système 8 d'alimentation ne fournit le carburant que lorsque le cylindre 3 est en phase montante. Ainsi, la soupape d'injection ne s'ouvre qu'après que le cylindre ait atteint le point mort bas.

Les positions des lumières d'admission comme de celles d'échappement sont données à partir respectivement d'un premier et d'un deuxième points de référence autour desquels sont situées les lumières.

Les points de référence correspondent sensiblement aux points d'application des résultantes vectorielles des vitesses des gaz au niveau des lumières d'admission et d'échappement.

Cependant, comme l'obtention des résultantes est difficile, on peut souvent considérer que le point de référence correspond au barycentre des surfaces des lumières d'une part d'admission et d'autre part d'échappement.

Ainsi, lorsqu'un système d'échappement comporte deux lumières, le point de référence de l'échappement se situe entre les deux lumières ou encore les lumières sont situées autour dudit point de référence de l'échappement.

Selon la présente invention, les lumières d'admission peuvent être avantageusement des lumières de transfert et donc être connectées au carter-pompe du moteur.

Selon la présente invention, le conduit de transfert 11 fait, au niveau où il débouche dans le cylindre 4, un angle α inférieur à 90°, cet angle étant défini par l'axe du conduit 11 et l'axe du cylindre. Ainsi le conduit 11 vise le cylindre vers la culasse.

Avantageusement, cet angle peut être compris entre 30 et 45°, de manière à ce que le fluide qui en sort vise la culasse.

Les figures 3A à 3F et 4A à 4F illustrent les variations de concentration de combustible apparaissant dans une chambre de combustion au cours de la rotation du vilebrequin. Ces figures ont été obtenues par une modélisation bidimensionnelle d'une chambre de combustion en tenant compte de l'interaction de la boucle de balayage formée par la masse de gaz frais admise par la lumière d'admission, avec le jet de l'injecteur pneumatique.

Le segment droit 14 supérieur aux figures illustrent la culasse, alors que le lieu 15 correspond à la zone d'alimentation en carburant. Les segments droits verticaux 16 représentent les parois du cylindre et le segment droit inférieur 17 représente le piston.

De manière à ce que la modélisation reproduise le plus correctement possible le comportement des gaz à l'intérieur de la chambre de combustion, notamment en ce qui concerne le balayage, on considère que l'admission s'effectue par deux lumières symbolisées par les zones 19a et 19b et que l'échappement s'effectue par une lumière symbolisée par la zone 18.

Les lumières d'admission s'ouvrent à 55° avant le point mort bas et se ferment 55° après le point mort bas (soit respectivement 125° et 235° d'angle de vilebrequin).

La lumière d'échappement s'ouvre à 71° avant le point mort bas et se ferme à 71° après le point mort bas (soit respectivement 109° et 251° d'angle de vilebrequin).

Une première lumière d'admission 19a introduisant de l'air sous un angle initial de zéro degré par rapport à l'horizontale est placée en face d'une deuxième lumière d'admission 19b introduisant de l'air sous un angle initial de 60 degrés par rapport à l'horizontale.

La lumière d'échappement 18 est placée au-dessus de la première lumière d'admission 19a.

La concentration en carburant étant la masse de carburant relativement à la masse du mélange air frais, gaz brûlé et carburant, les lignes d'isoconcentration délimitent des plages de richesses comportant des références correspondant aux valeurs suivantes de la concentration en carburant :

Les figures 3A à 3F illustrent la modélisation d'une chambre de combustion sensiblement conforme à celle de la figure 1.

Les différentes figures ont été produites pour différents angles du vilebrequin correspondant au indications suivantes :

Pour ces figures (3A à 3F), le système d'alimentation comporte un déflecteur permettant de donner une direction initiale au jet incliné de 20° par rapport à l'axe du cylindre vers la lumière d'admission arrière.

La modélisation des figures 3A à 3F montre que le jet conserve très peu de temps sa direction initiale et que très rapidement, il est dévié vers l'échappement par la boucle de balayage qui est animée d'un mouvement sensiblement giratoire, dans le sens horaire, dans le plan des figures.

La figure 3F qui représente les isoconcentrations dans la chambre lorsque l'angle vilebrequin est de 330° (c'est-à-dire au moment où se produit l'allumage), montre que l'interaction du jet pneumatique avec la boucle de balayage a généré une zone plus riche en carburant côté échappement où se trouve aussi l'injecteur pneumatique. Cependant, la bougie pour des considérations architecturales difficiles à respecter, ne peut être du côté riche et se place du côté opposé.

Ce résultat illustre tout à fait les observations expérimentales réalisées sur un moteur de configuration analogue qui devient instable, notamment à régime élevé. Cette manifestation confirme tout à fait les mauvaises conditions de la combustion.

Comme la figure 3C représente la chambre au moment de la fermeture de la lumière d'échappement, on peut comprendre, en s'aidant aussi de la figure 3B, qu'une partie du carburant part directement à l'échappement. Les calculs de modélisation permettent d'évaluer à 8 % les pertes par imbrûlés pour la configuration de moteur étudiée.

Les figures 4A à 4F illustrent la modélisation d'une chambre de combustion selon l'invention sensiblement conforme à celle de la figure 2 et dans laquelle le système d'alimentation comporte un déflecteur permettant de donner au jet une direction initiale inclinée de 20° par rapport à l'axe du cylindre vers la lumière d'échappement.

Les différentes figures ont été produites pour différents angles vilebrequin correspondant aux indications suivantes :

Grâce à la modélisation montrée aux figures 4A à 4F, on observe, comme précédemment, que le jet de carburant conserve très peu de temps sa direction initiale et qu'il est dévié vers l'échappement par la boucle de balayage circulant comme dans les moteurs antérieurs.

Les différentes figures montrent qu'avec la configuration selon l'invention, les zones riches mettent plus de temps à atteindre l'échappement du fait de la longueur du chemin à parcourir entre le système d'alimentation et l'échappement, qu'elles s'étalent mieux à travers la chambre et qu'enfin le mélange gazeux est généralement plus uniforme au moment où se produit l'allumage (Fig. 4F).

Les calculs de modélisation permettent pour cette configuration de moteur d'évaluer à 4 % les pertes par imbrûlés.

Par ailleurs, la bougie placée du côté échappement est située dans une zone plutôt plus riche où peut s'effectuer une excellente initiation de la combustion. Ce résultat est confirmé expérimentalement sur moteur où l'on atteint des régimes élevés de fonctionnement sans manifestation particulière d'instabilité de combustion.

Les figures 5, 6 et 7 montrent l'importance de la direction des jets initiaux provenant du système d'alimentation 8.

Dans ces modes de réalisation, on utilise un injecteur pneumatique 8 tel que celui décrit dans le brevet FR-A-2.575.522.

Un organe 20 injecte du carburant à l'intérieur de la buse 23 placée dans un courant d'air comprimé. Une soupape d'injection 22 s'appuyant sur un siége 24 permet d'isoler le système d'injection 8 de la chambre 2 lorsque la pression de compression a atteint un certain seuil.

Le système comporte des déflecteurs 25, 26, 27 intégrés au siège permettant de modifier l'incidence initiale du jet.

Les déflecteurs permettent de créer des conditions très favorables à l'initiation de la combustion et de ralentir le cheminement du jet pneumatique de carburant vers la lumière d'échappement, afin de diminuer les quantités de carburant imbrûlé.

Ainsi, à la figure 5, on utilise un déflecteur divergent 26, ralentissant la pénétration du jet pneumatique. Une partie de ce jet 26a est dirigée vers la face du cylindre la plus proche de l'injecteur 8 afin de réduire, en s'y opposant, l'entrainement de la boucle de balayage.

La figure 6 illustre un moteur comportant un déflecteur à contre-courant permettant, d'une part, d'augmenter le chemin suivi par la boucle de balayage, en vue d'éviter les pertes d'imbrûlés à l'échappement et, d'autre part, de conserver une partie du jet le long de la paroi du cylindre, le plus près du système d'injection.

La figure 7 schématise une chambre de combustion comportant un déflecteur 27 divergent selon un plan parallèle audit plan perpendiculaire. Cette disposition permet de ralentir, dans ce plan parallèle audit plan perpendiculaire, la pénétration des jets pneumatiques de carburant de manière à réduire les pertes par imbrûlés.

La soupape 22 peut être commandée de plusieurs façons. Dans le cas de la figure 2, la soupape 22 est commandée mécaniquement, par exemple par une came 29 entrainée en rotation à la vitesse du moteur. Cette came commande le mouvement de la soupape 22 par l'intermédiaire d'un poussoir 30. Le rappel de la soupape se fait par un ressort 31.

Les références 35 et 36 désignent respectivement un dispositif de dosage du carburant et une buse-venturi. La référence 37 désigne un déflecteur.

Dans le cas particulier de la figure 8 qui illustre une autre variante, la soupape 22 ne comporte pas de système de commande au sens propre. Elle peut être simplement équipée d'un ressort de rappel 32. Elle est laissée libre de se déplacer en fonction des différences de pression amont 33 et aval 34. Elle agit alors à la manière d'un clapet ou soupape automatique, elle sera dite commandée automatiquement. Le tarage du ressort 32 est réalisé de manière à obtenir les ouvertures appropriées de la soupape.

Sur la figure 9, la soupape est commandée par un solénoïde 38. Ce solénoïde peut être commandé électroniquement de manière à réaliser l'ouverture de la soupape 22 au moment le mieux approprié.

## Revendications

1. Moteur à deux temps à combustion interne ayant au moins une chambre de combustion équipée d'un système (8) d'alimentation différée en carburant débouchant dans une culasse (1) qui recouvre un cylindre (2) coopérant avec un piston (3), la culasse, le cylindre et le piston délimitant ladite chambre de combustion (4), la paroi du cylindre comportant au moins une lumière d'échappement (10) située au voisinage d'un premier point de référence (10a) par lequel passe un premier plan axial du cylindre ou plan d'échappement et au moins une lumière d'admission (11) située au voisinage d'un deuxième point de référence (11a), ou point de référence de l'admission, l'une au moins desdites lumières d'admission étant reliée à un conduit (11), dont l'axe fait un angle (α) inférieur à 90° avec l'axe (P) du cylindre, ledit conduit permettant de diriger les gaz d'admission vers la culasse, ce qui contribue à former une boucle de balayage, le plan perpendiculaire au plan d'échappement et contenant l'axe (P) du cylindre délimitant deux zones d'aménagement du cylindre dont la première (4a) complémentaire de la deuxième (4b) contient le point de référence (10a) de la lumière d'échappement, le système d'alimentation étant un système d'injection pneumatique (8) situé dans ladite deuxième (4b) zone d'aménagement et produisant un jet de gaz carburé, caractérisé en ce que ledit système d'injection pneumatique (8) comporte une soupape (22) et un déflecteur (25, 26, 27) adapté à modifier la forme dudit jet, et commence à injecter le mélange carburé en fin de balayage, lorsque le piston (3) est en phase montante et avant la fermeture de la lumière d'échappement (10), une fois l'air frais déjà introduit dans ledite chambre de combustion afin de favoriser l'intéraction de la boucle de balayage avec le jet formé par ledit système (8) d'injection.

2. Moteur selon la revendication 1, caractérisé en ce que ladite culasse comporte une bougie d'allumage (9) et en ce que ladite bougie est située dans ladite première zone d'aménagement (4a).

3. Moteur selon l'une des revendications 1 et 2, caractérisé en ce que le point de référence de l'admission (11a) est situé dans ladite deuxième zone (4b).

4. Moteur selon l'une des revendications 1 à 3, caractérisé en ce que ledit système d'injection pneumatique (8) est adapté à produire un jet (25a) convergent (Fig. 6) dans ladite deuxième zone d'aménagement et sensiblement orienté vers ledit point de référence de l'admission (11a).

5. Moteur selon l'une des revendications 1 à 3, caractérisé en ce que ledit système d'injection pneumatique (8) est adapté à produire un jet (26a) divergent qui traverse ladite deuxième zone (4b) d'aménagement et est orienté vers le point (11a) de référence de l'admission et qui est dirigé vers ladite première zone d'aménagement au voisinage de la culasse (1).

6. Moteur selon l'une quelconque des revendications précédentes, caractérisé en ce que ladite soupape est commandée par un système électromagnétique tel un solénoïde.

7. Moteur selon l'une quelconque des revendications précédentes, caractérisé en ce que ladite soupape est commandée automatiquement par la pression amont et aval des gaz et en ce que ladite soupape est éventuellement équipée d'un moyen de rappel.

8. Moteur selon l'une quelconque des revendications précédentes, caractérisé en ce que la soupape est commandée mécaniquement à partir d'une chaine cinématique reliée au vilebrequin.

9. Moteur selon l'une quelconque des revendications précédentes, caractérisé en ce que le système d'injection est adapté à produire un jet divergent dans ledit plan perpendiculaire.

10. Moteur selon l'une quelconque des revendications précédentes, caractérisé en ce que le système d'injection est adapté à produire un jet orienté sensiblement à contre-courant de la ou des boucle(s) de balayage de gaz.

11. Moteur selon l'une quelconque des revendications précédentes, caractérisé en ce que ladite lumière d'admission (11, 12) est une lumière de transfert connecté à un carter-pompe.

## Claims

1. Two-stroke internal combustion engine having at least one combustion chamber equipped with a delayed fuel supply system (8) feeding into a cylinder head (1) which covers a cylinder (2) interacting with a piston (3), the cylinder head, cylinder and piston defining the said combustion chamber (4), the wall of the cylinder having at least one exhaust port (10) situated in the vicinity of a first reference point (10a) through which passes a first axial plane of the cylinder or exhaust plane and at least one inlet port (11) situated in the vicinity of a second reference point (11a), or inlet reference point, at least one of the said inlet ports being connected to a duct (11), the axis of which makes an angle (α) of less than 90° to the axis (P) of the cylinder, the said duct enabling the inlet gases to be directed to the cylinder head, which assists in forming a scavenging loop, the plane perpendicular to the exhaust plane and containing the axis (P) of the cylinder defining two accommodation zones in the cylinder, the first one (4a) of which, complementary to the second one (4b), contains the reference point (10a) of the exhaust port, the supply system being a pneumatic injection system (8) situated in the said second accommodation zone (4b) and producing a jet of carburetted gas, characterised in that the said pneumatic injection system (8) comprises a valve (22) and a deflector (25, 26, 27) suitable for modifying the shape of the said jet, and begins to inject to carburetted mixture at the end of the scavenging, when the piston (3) is in the upstroke and before the closure of the exhaust port (10), once fresh air has already been introduced into the said combustion chamber in order to assist the interaction of the scavenging loop with the jet formed by the said injection system (8).

2. Engine according to Claim 1, characterised in that the said cylinder head includes a spark plug (9) and in that the said plug is situated in the said first accommodation zone (4a).

3. Engine according to one of Claims 1 or 2, characterised in that the inlet reference point (11a) is situated in the said second zone (4b).

4. Engine according to one of Claims 1 to 3, characterised in that the said pneumatic injection system (8) is suitable for producing a convergent jet (25a) (Fig 6) in the said second accommodation zone and substantially oriented towards the said inlet reference point (11a).

5. Engine according to one of Claims 1 to 3, characterised in that the said pneumatic injection system (8) is suitable for producing a divergent jet (26a) which passes through the said second accommodation zone (4b) and is oriented towards the inlet reference point (11a) and which is directed towards the said first accommodation zone in the vicinity of the cylinder head (1).

6. Engine according to any one of the preceding claims, characterised in that the said valve is controlled by an electromagnetic system such as a solenoid.

7. Engine according to any one of the preceding claims, characterised in that the said valve is controlled automatically by the upstream and downstream pressures of the gases and in that the said valve is optionally fitted with return means.

8. Engine according to any one of the preceding claims, characterised in that the valve is mechanically controlled from a kinematic chain connected to the crankshaft.

9. Engine according to any one of the preceding claims, characterised in that the injection system is suitable for producing a divergent jet in the said perpendicular plane.

10. Engine according to any one of the preceding claims, characterised in that the injection system is suitable for producing a jet oriented substantially in the opposite direction to the gas scavenging loop or loops.

11. Engine according to any one of the preceding claims, characterised in that the said inlet port (11, 12) is a transfer port connected to a pump casing.

## Patentansprüche

1. Zweitakt-Brennkraftmaschine mit wenigstens einer Brennkammer, die mit einem System (8) verschobener Brennstoffspeisung ausgestattet ist, das in einem Zylinderdeckel (1) mündet, der einen mit einem Kolben (3) zusammenwirkenden Zylinder (2) abdeckt, wobei Zylinderdeckel Zylinder und Kolben diese Brennkammer (4) begrenzen und die Zylinderwandung wenigstens einen Auslaßschlitz (10), der benachbart einem ersten Bezugspunkt (10a), angeordnet ist, durch den eine erste Axialebene des Zylinders oder Auslaßebene geht und wenigstens einen Einlaßschlitz (11) umfaßt, der benachbart einem zweiten Bezugspunkt (11a) oder Einlaßbezugspunkt angeordnet ist, wobei wenigstens einer dieser Einlaßschlitze verbunden ist mit einer Leitung (11), deren Achse einen Winkel (α) kleiner als 90° mit der Achse (P) des Zylinders bildet, wobei diese Leitung es ermöglicht, die Einlaßgase gegen den Zylinderdeckel zu richten, was dazu beiträgt, eine Spülschleife zu bilden, wobei die Ebene senkrecht zur Auslaßebene, die die Achse (P) des Zylinders enthält, zwei Gestaltungszonen des Zylinders begrenzt, von denen die zur Zweiten (4b) komplementäre Erste (4a) den Bezugspunkt (10a) des Auslaßschlitzes enthält, wobei das Speisesystem ein System der pneumatischen Injektion (8) ist, das in dieser zweiten Gestaltungszone (4b) angeordnet ist und einen Vergasungsgasstrahl erzeugt, dadurch gekennzeichnet, daß dieses pneumatische Injektionssystem (8) ein Ventil (22) und einen Deflektor (25, 26, 27) umfaßt, der so ausgelegt ist, daß er die Form dieses Strahls modifiziert und beginnt, das vergaste Gemisch beim Ende des Spülvorgangs zu injizieren, wenn der Kolben (3) in aufsteigender Phase und vor dem Schließen des Auslaßschlitzes (10) ist, sobald einmal Frischluft in diese Brennkammer eingeführt ist, um die Wechselwirkung der Spülschleife mit dem durch dieses Injektorsystem (8) gebildeten Strahl zu begünstigen.

2. Brennkraftmaschine nach Anspruch 1, dadurch gekennzeichnet, daß dieser Zylinderdeckel eine Zündkerze (9) umfaßt und daß diese Zündkerze in dieser ersten Gestaltungszone (4a) angeordnet ist.

3. Brennkraftmaschine nach einem der Ansprüche 1 und 2, dadurch gekennzeichnet, daß dieser Bezugspunkt des Einlasses (11a) in dieser zweiten Zone (4b) angeordnet ist.

4. Motor nach einem der Ansprüche 1 bis 3, dadurch gekennzeichnet, daß dieses System der pneumatischen Injektion (8) so ausgelegt ist, daß es einen konvergenten Strahl (25a; Figur 6) in dieser zweiten Gestaltungszone erzeugt und im wesentlichen gegen diesen Bezugspunkt des Einlasses (11a) orientiert ist.

5. Brennkraftmaschine nach einem der Ansprüche 1 bis 3, dadurch gekennzeichnet, daß dieses pneumatische Injektionssystem (8) so ausgelegt ist, daß es einen divergenten Strahl (26a) erzeugt, der diese zweite Gestaltungszone (4b) durchsetzt und gegen den Bezugspunkt des Einlasses (11a) orientiert ist und der gegen diese zweite Gestaltungszone benachbart dem Zylinderdeckel (1) gerichtet ist.

6. Motor nach einem der vorhergehenden Ansprüche, dadurch gekennzeichnet, daß dieses Ventil durch ein elektromagnetisches System wie ein Solenoid gesteuert ist.

7. Motor nach einem der vorhergehenden Ansprüche, dadurch gekennzeichnet, daß dieses Ventil automatisch durch den anströmseitigen und abströmseitigen Druck der Gase gesteuert ist und daß dieses Ventil ggf. mit einem Rückstellmittel ausgestattet ist.

8. Motor nach einem der vorhergehenden Ansprüche, dadurch gekennzeichnet, daß dieses Ventil mechanisch ausgehend von einer mit der Kurbelwelle verbundenen kinematischen Kette gesteuert ist.

9. Motor nach einem der vorhergehenden Ansprüche, dadurch gekennzeichnet, daß das Injektionssystem so ausgelegt ist, daß es einen divergenten Strahl in dieser senkrechten Ebene erzeugt.

10. Brennkraftmaschine nach einem der vorhergehenden Ansprüche, dadurch gekennzeichnet, daß dieses Injektionssystem so ausgelegt ist, daß es einen im wesentlichen im Gegenstrom zu der oder den Spülgasschleifen orientierten bzw. gerichteten Strahl erzeugt.

11. Motor nach einem der vorhergehenden Ansprüche, dadurch gekennzeichnet, daß dieser Einlaßschlitz (11; 12), ein mit einer Gehäusepumpe verbundener Transferschlitz ist.
